# EUROPÄISCHE PATENTSCHRIFT

(11) **EP 0 913 642 B1**
(45) Veröffentlichungstag und Bekanntmachung des Hinweises auf die Patenterteilung: **03.09.2003**
(21) Anmeldenummer: 98120067.8
(22) Anmeldetag: 23.10.1998
(51) Int. Cl.: F23M 5/08

(54) **Brennkammer, insbesondere für Gas-Warmwasserbereiter- und Gas-Heizungsgerätebrenner**
Combustion chamber for gas burner from a water heater and a heating apparatus
Chambre de combustion pour un brûleur à gaz d'un chauffe-eau et d'un appareil de chauffage

(30) Priorität: 31.10.1997 DE 19748261
(43) Veröffentlichungstag der Anmeldung: 06.05.1999
(73) Patentinhaber: ROBERT BOSCH GMBH, 70442 Stuttgart (DE)
(72) Erfinder: Boiger, Peter, 73249 Wernau (DE)

(56) Entgegenhaltungen:
- DE-A- 19 601 012
- DE-U- 9 305 103
- US-A- 4 020 772
- US-A- 4 501 232

## Beschreibung

### HINTERGRUNG DER ERFINDUNG

Die Erfindung betrifft eine Brennkammer, insbesondere für Gas-Warmwasserbereiter- und Gas-Heizungsgerätebrenner, die eine die Brennkammer wenigstens seitlich begrenzende, durch eine Luftströmung gekühlte Brennkammerwand aus temperaturfestem Wärmedämmstoff, einen tieferliegenden Gasbrenner und einen darüber angeordneten Warmwasser-Wärmeübertrager aufweist.

### STAND DER TECHNIK

Eine derartige luftgekühlte Brennkammer ist z.B. aus DE-PS 3024792 bekannt. Bei dieser bekannten Brennkammer ist zwischen einem Außen- und einem Innenmantel ein belüfteter Zwischenraum ausgebildet, der die Wärmeisolierung des Außenmantels verbessert und der mit Öffnungen versehen ist, so daß ein den Außenmantel vor überhitzung schützender Luftstrom aufsteigen kann.

Bei zur Zeit entwickelten Brennkammern werden Maßnahmen angestrebt, die die bisher zumeist aus physiologisch und ökologisch bedenklichen Faserstoffen bestehenden Wärmedämmstoffe durch preiswerte andere Wärmedämmstoffe ersetzen sollen, wie z.B. durch mikroporöse Weichkeramik mit Lufteinschlüssen. Die Temperaturbeständigkeit solcher mikroporöser Weichkeramik ist jedoch nur bis ca. 900-1000°C gegeben.

### KURZFASSUNG DER ERFINDUNG

Es ist somit Aufgabe der Erfindung, eine gattungsgemäße Brennkammer derart zu gestalten, daß für die Brennkammerisolierung ein physiologisch unbedenklicher Wärmedämmstoff eingesetzt werden kann, indem die auf ihn wirkende Temperaturbelastung so weit abgesenkt wird, daß dieser Wärmedämmstoff zumindest über die Lebensdauer eines Gaswarmwasserbereiter- oder Gas-Heizungsgerätebrenners aufrecht erhalten bleibt.

Um diese Aufgabe zu lösen wird erfindungsgemäß vorgeschlagen, daß in der Brennkammer vor dem Wärmedämmstoff ein stählerner Konvektor mit formelastischer Rippenstruktur angeordnet ist, so daß die Luftströmung zwischen dem Wärmedämmstoff und dem Konvektor ströment.

Auf diese Weise wird die Wärme gezielt dort abgeführt, wo das höchste unerwünschte Temperaturpotential wirkt, nämlich bereits vor dem Wärmedämmstoff der Brennkammerwand. Zum Beispiel läßt sich durch den Einbau des erfindungsgemäß vorgeschlagenen Konvektors erreichen, daß die Temperatur an dem Wärmedämmstoff der Brennkammerwand auf etwa 700-800°C abgesenkt wird, so daß die hinsichtlich der Wärmedämmung und der physiologischen Verträglichkeit günstigen mikroporösen Weichkeramikmaterialien einsetzbar sind. Eine Möglichkeit besteht darin, den Konvektor so zu gestalten, daß der von unten nach oben aufsteigende Kühlluftstrom am Wärmeübertrager vorbei in den Abgasstrom der Brennkammer unter Erwärmung desselben geleitet wird, so daß die Abgastemperatur angehoben wird und die Abgase, insbesondere in der Abgasführung, nicht den Taupunkt unterschreiten, womit eine Kondensatbildung vermieden ist.

Eine Alternative dazu ist, den Konvektor derart zu gestalten, daß der Kühlluftstrom einen Randabschnitt des Wärmeübertragers durchströmt und damit den Wasserwirkungsgrad η steigert.

Es kann günstig sein, die Rippenstruktur des Konvektors im wesentlichen senkrecht anzuordnen, wodurch die Kühlluft nahezu ungehindert von unten nach oben durch den Konvektor strömen kann.

Wenn der Wärmedämmstoff des Brenners vollständig von einem Metall, z.B. Stahlmantel, ummantelt ist, wird der Konvektor bevorzugt so gestaltet, daß die zum stählernen Mantel um den Wärmedämmstoff weisenden Kanten der Rippen des Konvektors am Mantel anschließen.

Auch bei Verwendung eines geeigneten härteren alternativen mikroporösen Wärmedämmstoffs ist der Konvektor so gestaltet, daß die zum Wärmedämmstoff weisenden Kanten der Rippen des Konvektors am Wärmedämmstoff anstehen.

Bei der Herstellung eines solchen erfindungsgemäß verwendeten stählernen Konvektors kann es vorteilhaft sein, die Rippenstruktur durch einen Falzvorgang oder durch Ziehen aus einem Stahlblech zu formen.

In diesem Fall läßt sich in Abhängigkeit vom gewünschten Ziel in der Wärmebilanz die Weite eines beim Falzvorgang gebildeten Spalts zwischen den Rippenwänden, der zum Inneren der Brennkammer hinweist, wählen.

In ähnlicher Weise läßt sich der gewünschten Wärmebilanz dadurch Rechnung tragen, daß die Abstände der Rippen entsprechend gewählt werden.

Allgemein wird durch die bei der erfindungsgemäßen Brennkammer vorgeschlagenen Maßnahmen die Brennkammerwärmeisolierung verbessert. Die bislang verwendeten physiologisch und ökologisch bedenklichen, lungengängige Teilchen emittierende Brennkammerisoliermaterialien sind vermieden. Es sind keine flüssigen Fluide zur Brennkammerkühlung nötig, wodurch sich die Kosten senken und unerwünschte Funktionsrisiken vermeiden lassen. Die erfindungsgemäß vorgeschlagene formelastische Rippenstruktur des Konvektors läßt sich kostengünstig durch einen Falzvorgang aus Stahlblech herstellen.

Die erfindungsgemäß vorgeschlagenen Merkmale des Brenners ermöglichen alternativ entweder eine Abgastemperaturerhöhung oder eine Erhöhung des Wasserwirkungsgrads.

Die obigen vorteilhaften Merkmale werden anhand der nachstehenden Beschreibung bevorzugter Ausführungsformen der erfindungsgemäßen Brennkammer noch deutlicher, wenn diese Beschreibung unter Bezug auf die beiliegende Zeichnung gelesen wird.

### ZEICHNUNG

Fig. 1 zeigt schematisch einen Querschnitt durch eine erfindungsgemäße Brennkammer und zwar links eine Ausführungsform I und rechts eine alternative Ausführungsform II;
Fig. 1A zeigt einen schematischen Schnitt durch eine erfindungsgemäß gestaltete Brennkammerwand, wobei die Schnittebene A-A senkrecht zur Schnittebene in Fig. 1 liegt; und
Fig. 1B zeigt vergrößert einen Ausschnitt der in Fig. 1A im Schnitt gezeigten Brennkammerwand.

Die in Fig. 1 schematisch in einer Querschnittsansicht dargestellte Brennkammer 1 weist eine einen obenliegenden Warmwasser-Wärmeübertrager 4 wenigstens seitlich, d.h. in Umfangsrichtung, umgebende Brennkammerwand, einen unter dem warmwasser-Wärmeübertrager 4 angeordneten Gasbrenner 3, ein nicht näher bezeichnetes Gehäuse und ein mit dem Gehäuse verbundenes, im Abgasweg angeordnetes Abgasleitblech 11 auf. Bezogen auf die Brennkammerwand ist Fig. 1 in eine links von einer strichpunktiert gezeichneten senkrechten Mittellinie liegende erste Ausführungsform I und eine rechts von dieser Linie liegende zweite Ausführungsform II unterteilt. Die beiden Ausführungsformen I und II unterscheiden sich darin, daß bei der linken Ausführungsform I der in Form einer formelastischen Rippenstruktur gebildete stählerne Konvektor 6 senkrecht angeordnete Luftkanäle 9 so aufweist, daß die hindurchströmende kühlende Luft L am Wärmeübertrager 4 vorbei direkt in den Abgasstrom geleitet wird, während bei der rechts gezeigten Ausführungsform II die Rippenstruktur des stählernen Konvektors 7 derart gestaltet ist, daß die durch die Rippenstruktur gebildeten senkrechten Luftkanäle 9 den kühlenden Luftstrom L' noch durch einen Randbereich des Warmwasser-Wärmeübertragers 4 leiten und dadurch den Wasserwirkungsgrad η erhöhen. In beiden, in Fig. 1 dargestellten Ausführungsformen I und II der erfindungsgemäßen Brennkammer 1 weist die Brennkammerwand von außen nach innen einen von einer stählernen Kapsel 8 ummantelten Wärmedämmstoff 5, die genannten Luftkanäle 9 und den oben erwähnten, als formelastische Rippenstruktur gestalteten, stählernen Konvektor 6 bzw. 7 auf.

Der Wärmedämmstoff 5 kann bei den dargestellten Ausführungsformen der Erfindung aus einem kostengünstigen und ökologisch und physiologisch unbedenklichen mikroporösen Weichkeramikstoff mit Lufteinschlüssen bestehen, der jedoch thermisch nicht besonders stabil ist. Wenn der Wärmedämmstoff aus einem härteren Keramikmaterial mit mikroporöser Struktur besteht, kann die zum Inneren der Brennkammer 1 weisende Wand des stählernen Mantels 8 gegebenenfalls entfallen, wenn der Dämmstoff genügende mechanische Stabilität aufweist.

Der in Fig. 1A dargestellte Schnitt durch die Brennkammerwand liegt in einer zur Ebene A-A, die in Fig. 1 gezeigt ist, parallelen Ebene, d.h. senkrecht zur Schnittebene der Fig. 1. Fig. 1A zeigt deutlich, daß einzelne senkrechte Luftkanäle 9 durch die Rippenstruktur des formelastischen Konvektors 6 oder 7 gebildet werden, so daß die durch die Kanäle 9 strömende Kühlluft in eine Vielzahl einzelner Luftströme unterteilt ist und die Rippen dem stählernen Konvektor 6, 7 eine große Kühloberfläche verleihen. Die Anzahl der Rippen 10 bzw. die Anzahl der einzelnen Kanäle 9 spielt eine Rolle bei der zu erreichenden Wärmebilanz. Es ist deutlich zu erkennen, daß die nach außen weisenden Kanten der Rippen 10 an der Innenwand des den Wärmedämmstoff 5 umgebenden Mantels 8 anliegen.

Die vergrößerte Darstellung der Brennkammerwand in Fig. 1B zeigt die formelastische Rippenstruktur des Konvektors 6, 7 deutlicher. Zum Inneren der Brennkammer 1 hin können die Wände der Rippen 10, 10' jeweils einen Spalt 12 bilden, dessen Weite S bzw. S' in Abhängigkeit von dem zu erreichenden Ziel bei der Wärmebilanz angepaßt werden kann. Ein solcher eine formelastische Rippenstruktur bildender stählerner Konvektor kann kostengünstig durch Falzen oder Ziehen eines Stahlblechs hergestellt werden.

Durch diesen erfindungsgemäß vorgesehenen, formelastischen Konvektor stellt sich ein maximales Temperaturniveau auf der Wärmedämmstoffseite von weniger als 700-800°C ein. Dieser formelastische Konvektor wirkt zudem wärmespannungsausgleichend. Dies ist eine der Bedingungen für den Einsatz von Stahl als Brennkammerwandmaterial bei Gas-Warmwasserbereiterbrennern und Gas-Heizüngsgerätebrennern. Damit ist die Voraussetzung für den Einsatz kostengünstiger und funktionell geeigneter sowie unbedenklicher Wärmedämmstoffe erfüllt.

Mit den oben beschriebenen und in Fig. 1 als Ausführungsform I und Ausführungsform II dargestellten Gestaltungen des aus einer formelastischen Rippenstruktur bestehenden stählernen Konvektors läßt sich entweder die Abgastemperatur erhöhen (Alternative I) oder der Wasserwirkungsgrad η erhöhen (Alternative II). Insgesamt wird damit der Wirkungsgrad eines Gas-Warmwasserbereiterbrenners oder Gas-Heizungsgerätebrenners erhöht. Durch die Anhebung der Abgastemperatur bei der Alternative I kann z.B. die Wärmeübertragerfläche des Wärmeübertragers 4 größer dimensioniert werden, so daß wieder die minimal notwendige Abgastemperatur erreicht wird, womit in derselben Zeit mehr Wasser mit derselben Temperatur erhitzt werden kann. Aus Untersuchungen ist bekannt, daß bei Wassererhitzern für den Hausgebrauch ein Anteil von etwa 10% Kühlluft am gesamten Abgasmassenstrom optimal ist. Damit wird einerseits eine ausreichende Kühlung der die äußere Brennkammerwand bildenden Wärmedämmstoffe erzielt und andererseits die Abgastemperatur des Wassererhitzers erhöht (Alternative I).

Physiologisch und ökologisch bedenkliche Brennkammerisoliermaterialien, die lungengängige Teilchen emittieren, sind durch den erfindungsgemäßen Vorschlag gänzlich vermieden. Insgesamt werden physiologisch unbedenkliche und kostengünstige Werkstoffe verwendet.

## Patentansprüche

1. Brennkammer, insbesondere für Gas-Warmwasserbereiterund Gas-Heizungsgerätebrenner, die eine die Brennkammer (1) wenigstens seitlich begrenzende, durch eine Luftströmung (L, L') gekühlte Brennkammerwand (5, 6, 7, 8) aus temperaturfestem Wärmedämmstoff, einen tieferliegenden Gasbrenner (3) und einen darüber angeordneten Warmwasser-Wärmeübertrager (4) aufweist,
**dadurch gekennzeichnet, daß** in der Brennkammer (1) vor dem Wärmedämmstoff (5) ein stählerner Konvektor (6; 7) mit einer formelastischen Rippenstruktur (10; 10') angeordnet ist, so daß die Luftströmung (L, L') zwischen dem Wärmedämmstoff und dem konvektor strömt.

2. Brennkammer nach Anspruch 1, **dadurch gekennzeichnet, daß** der Konvektor (6; 7) derart gestaltet ist, daß die Temperatur an dem Wärmedämmstoff der Brennkammerwand auf etwa 700-800°C abgesenkt ist.

3. Brennkammer nach Anspruch 1 oder 2, **dadurch gekennzeichnet, daß** der Konvektor (6) derart gestaltet ist, daß der Kühlluftstrom (L) am Wärmeübertrager (4) vorbei in den Abgasstrom der Brennkammer (1) unter Erwärmung desselben geleitet wird (Fig. 1 I).

4. Brennkammer nach Anspruch 1 oder 2, **dadurch gekennzeichnet, daß** der Konvektor (7) derart gestaltet ist, daß der Kühlluftstrom (L') einen Randabschnitt des Wärmeübertragers (4) durchströmt (Fig. 1 II).

5. Brennkammer nach einem der vorangehenden Ansprüche, **dadurch gekennzeichnet, daß** die Rippenstruktur (10, 10') des Konvektors (6, 7) im wesentlichen senkrecht angeordnet ist.

6. Brennkammer nach einem der vorangehenden Ansprüche, **dadurch gekennzeichnet, daß** der Wärmedämmstoff (5) vollständig von einem stählernen Mantel (8) umgeben ist und daß die zum Mantel (8) weisenden Kanten der Rippen (10, 10') des Konvektors (6, 7) am Mantel anschließen.

7. Brennkammer nach einem der Ansprüche 1 bis 5, **dadurch gekennzeichnet, daß** der Wärmedämmstoff (5) zum Konvektor hin freiliegt und daß die Kanten der Rippen (10, 10') desselben am Wärmedämmstoff anstehen.

8. Brennkammer nach einem der vorangehenden Ansprüche, **dadurch gekennzeichnet, daß** die Rippen (10, 10') des Konvektors (6, 7) durch Falzen oder Ziehen eines Stahlblechs gebildet sind.

9. Brennkammer nach Anspruch 8, **dadurch gekennzeichnet, daß** die Weite (S, S') eines beim Falz- oder Ziehvorgang gebildeten, zum Inneren der Brennkammer weisenden Spalts (12) zwischen den Rippenwänden in Abhängigkeit vom gewünschten Ziel in der Wärmebilanz einstellbar ist.

10. Brennkammer nach einem der vorangehenden Ansprüche, **dadurch gekennzeichnet, daß** die Abstände zwischen den Rippen (10) und damit die Weite der luftdurchströmten Kanäle des Konvektors (6, 7) abhängig vom gewünschten Ziel in der Wärmebilanz einstellbar ist.

## Claims

1. Combustion chamber, in particular for gas-fired hot-water preparers and gas-fired heating appliance burners, which has a combustion-chamber wall (5, 6, 7, 8) which at least laterally delimits the combustion chamber (1), is cooled by an air flow (L, L') and consists of heat-insulating material resistant to high temperature, a lower-lying gas burner (3) and a hot-water heat exchanger (4) arranged above the latter, **characterized in that** a steel convector (6; 7) with a dimensionally elastic rib structure (10; 10') is arranged in front of the heat-insulating material (5) in the combustion chamber (1), so that the air flow (L, L') flows between the heat-insulating material and the convector.

2. Combustion chamber according to Claim 1, **characterized in that** the convector (6; 7) is configured in such a way that the temperature at the heat-insulating material of the combustion-chamber wall is lowered to about 700-800°C.

3. Combustion chamber according to Claim 1 or 2, **characterized in that** the convector (6) is configured in such a way that the cooling-air stream (L) is conducted past the heat exchanger (4) into the exhaust-gas stream of the combustion chamber (1), while at the same time heating the said exhaust-gas stream (Fig. 1 I).

4. Combustion chamber according to Claim 1 or 2, **characterized in that** the convector (7) is configured in such a way that the cooling-air stream (L') flows through an edge portion of the heat exchanger (4) (Fig. 1 II).

5. Combustion chamber according to one of the preceding claims, **characterized in that** the rib structure (10, 10') of the convector (6, 7) is arranged essentially perpendicularly.

6. Combustion chamber according to one of the preceding claims, **characterized in that** the heat-insulating material (5) is surrounded completely by a steel jacket (8), and **in that** those edges of the ribs (10, 10') of the convector (6, 7) which point towards the jacket (8) adjoin the jacket.

7. Combustion chamber according to one of Claims 1 to 5, **characterized in that** the heat-insulating material (5) is exposed towards the convector, and **in that** the edges of the ribs (10, 10') of the latter stand against the heat-insulating material.

8. Combustion chamber according to one of the preceding claims, **characterized in that** the ribs (10, 10') of the convector (6, 7) are formed by the folding or drawing of a steel sheet.

9. Combustion chamber according to Claim 8, **characterized in that** the width (S, S') of a gap (12) between the rib walls which is formed during the folding or drawing operation and which points towards the inside of the combustion chamber can be set as a function of the desired purpose in the heat balance.

10. Combustion chamber according to one of the preceding claims, **characterized in that** the distances between the ribs (10) and consequently the width of the air-throughflow ducts of the convector (6, 7) can be set as a function of the desired purpose in the heat balance.

## Revendications

1. Chambre de combustion, en particulier pour les brûleurs à gaz d'un chauffe-eau ou d'un appareil de chauffage, qui comporte : une paroi (5, 6, 7, 8) faite d'un matériau calorifuge, limitant la chambre de combustion au moins latéralement et refroidie par un courant d'air (L, L') ; un brûleur à gaz (3) situé plus bas et un échangeur à eau chaude (4) disposé plus haut,
**caractérisée en ce qu'**
à l'intérieur de la chambre de combustion (1) et à l'avant du matériau calorifique (5) est mis en place un convecteur en acier (6, 7) comportant une structure nervurée (10, 10') présentant une certaine élasticité de forme, de telle sorte que le courant d'air s'écoule entre le matériau calorifuge et le convecteur.

2. Chambre de combustion selon la revendication 1,
**caractérisée en ce que**
le convecteur (6, 7) est configuré de telle manière que la température au voisinage du matériau calorifuge de la paroi est abaissée à environ 700-800°C.

3. Chambre de combustion selon la revendication 1 ou 3,
**caractérisée en ce que**
le convecteur (6) est configuré de telle manière que le courant d'air de refroidissement (L) est dirigé, en passant à côté de l'échangeur (4), vers le flux de gaz d'échappement de la chambre de combustion (1) et refroidit celui-ci (figure 1 I).

4. Chambre de combustion selon la revendication 1 ou 2,
**caractérisée en ce que**
le convecteur (7) est configuré de telle manière que le courant d'air de refroidissement (L') s'écoule à travers une section marginale de l'échangeur (4) (figure 1 II).

5. Chambre de combustion selon l'une des revendications précédentes,
**caractérisée en ce que**
la structure nervurée (10, 10') du convecteur (6, 7) est disposée essentiellement dans le sens vertical.

6. Chambre de combustion selon l'une des revendications précédentes,
**caractérisée en ce que**
le matériau calorifuge (5) est entièrement entouré d'une enveloppe en acier (8), et les arêtes, orientées vers l'enveloppe (8), des nervures (10, 10') du convecteur (6, 7) sont contiguës à l'enveloppe.

7. Chambre de combustion selon l'une des revendications 1 à 5,
**caractérisée en ce que**
le matériau calorifuge (5) se trouve dégagé en direction du convecteur, et les arêtes des nervures (10, 10') de celui-ci sont en contact avec le matériau calorifuge.

8. Chambre de combustion selon l'une des revendications précédentes,
**caractérisée en ce que**
les nervures (10, 10') du convecteur (6, 7) sont formées par pliage ou étirage d'une tôle d'acier.

9. Chambre de combustion selon la revendication 8,
**caractérisée en ce que**
la largeur (S, S') d'un interstice (12) entre les parois de nervures, formé lors du processus de pliage ou d'étirage et orienté vers l'intérieur de la chambre de combustion, est ajustable en fonction de l'objectif visé en ce qui concerne le bilan thermique.

10. Chambre de combustion selon l'une des revendications précédentes,
**caractérisée en ce que**
les distances entre les nervures (10) et par conséquent aussi la largeur des conduits, traversés par l'air, du convecteur (6, 7) sont ajustables en fonction de l'objectif visé en ce qui concerne le bilan thermique.
